# EUROPÄISCHE PATENTSCHRIFT

(11) **EP 0 690 943 B1**
(45) Veröffentlichungstag und Bekanntmachung des Hinweises auf die Patenterteilung: **22.01.1997**
(21) Anmeldenummer: 94909118.5
(22) Anmeldetag: 07.03.1994
(51) Int. Cl.: E02F 5/02, E02D 17/13

(54) **VERFAHREN UND VORRICHTUNG ZUM EXAKTEN EINHALTEN DER VERTIKALEN AUSHUBRICHTUNG EINER SCHLITZWAND**
PROCESS AND DEVICE FOR PRECISELY MAINTAINING THE VERTICAL EXCAVATION DIRECTION OF A SUBTERRANEAN CURTAIN
PROCEDE ET DISPOSITIF ASSURANT L'EXACTITUDE DE LA VERTICALITE DE L'EXCAVATION D'UNE PAROI CONTINUE EN BETON MOULEE DANS LE SOL

(30) Priorität: 23.03.1993 DE 4309233
(43) Veröffentlichungstag der Anmeldung: 10.01.1996
(73) Patentinhaber: STAHL- UND APPARATEBAU HANS LEFFER GmbH, D-66125 Saarbrücken (DE)
(72) Erfinder: LEFFER, Michael, D-66440 Blieskastel (DE)
(74) Vertreter: Flaccus, Rolf-Dieter, Dr.
(86) Internationale Anmeldenummer: EP9400671
(87) Internationale Veröffentlichungsnummer: WO9421864

(56) Entgegenhaltungen:
- DE-A- 1 963 040
- PATENT ABSTRACTS OF JAPAN vol. 16, no. 30 (M-1203) 24. Januar 1992 & JP,A,03 241 118 (FUJITA CORP.)
- PATENT ABSTRACTS OF JAPAN vol. 5, no. 147 (M-088) 17. September 1981 & JP,A,56 077 423 (KAAI KIYOO)

## Beschreibung

Die Erfindung betrifft ein Verfahren sowie eine Vorrichtung zum exakten Einhalten der vertikalen Aushubrichtung einer Schlitzwand unter Verwendung eines mit einem Bagger zusammenwirkenden, hydraulischen Schlitzwandgreifers mit einem äußeren Führungskörper und einem die Greifervorrichtung aufnehmenden Innenkörper.
Schlitz- und Dichtwände sind zu einem wichtigen Bestandteil im Grundbau geworden. Üblicherweise wird eine Schlitzwand in einzelnen Segmenten hergestellt. Ihre Tiefe ist grundsätzlich nicht fest begrenzt, doch ergibt sich bei größeren Tiefen die Gefahr des "Verlaufens" von Schlitzwandelementen, wobei infolge Abweichung von der lotrechten Sollage im unteren Wandbereich Spaltöffnungen zwischen den Segmenten entstehen, welche die Stabilität der zu erstellenden Wand beeinträchtigen. Die Erstellung von Schlitzwänden über 40 m Tiefe erfordert besondere Erfahrungen und Maßnahmen beim Aushub, wie beispielsweise umfangreiche Messungen an den offenen Schlitzen. Diese werden ohne Ausbau ausgehoben und neigen daher bei inhomogenem Bodenmaterial zur Abweichung von der vorgegebenen lotrechten Richtung.
Gebräuchliche Breitenabmessungen einer Schlitzwand betragen 600-800 mm, es sind aber auch Breiten von 400-1500 mm, je nach Tiefe und Zweck der Schlitzwand, beim Bau anzutreffen. Im Falle einer Abweichung aus der vorgegebenen vertikalen Richtung eines Schlitzwandsegmentes ergibt sich die Notwendigkeit, die Wände mit Profilmeißeln nachzuschneiden, um eine einwandfreie Senkrechtstellung der Wand zu erreichen. Dieses Verfahren ist jedoch zeitraubend, und erhöht die Baukosten, weswegen die Bauaufsicht bestrebt ist, den Schlitzwandaushub möglichst exakt in der vorgegebenen Richtung zu halten.

Beim Stand der Technik ist es bekannt, Schlitzwandgreifer mit sogenannten Steuerplatten, die am Grundrahmen angebracht sind, auszurüsten. Eine solche Anordnung ist beispielsweise aus dem Sonderdruck 66 der Salzgitter Maschinen AG in dem Aufsatz "Anbaugeräte für Bagger", Spezialeinrichtungen für Bohr- und Bauarbeiten von Dr.-Ing. Hans Bartholmai, beschrieben und auf Seite 6, Bild 15 gezeigt. Diese Ausrüstung ist geeignet, die vertikale Lage beim Aushub einer Schlitzwand zu stabilisieren, nicht aber eine einmal eingetretene Abweichung aus der vorgegebenen Arbeitsrichtung zu kompensieren.
Der Oberbegriff von Anspruch 1 ist aus der JP-A-324 111 8 abgeleitet.

Der Erfindung liegt die Aufgabe zugrunde, ein Verfahren und eine Vorrichtung zum exakten Einhalten der vertikalen Aushubrichtung einer Schlitzwand mit einem Schlitzwandgreifer anzugeben, die es ermöglichen, primär eine Abweichung von der vorgegebenen Aushubrichtung unverzüglich zu erkennen, diese beim Leitstand der Schlitzwandgreiferbedienung anzuzeigen und sekundär mittels einer Richtungsänderung des Greifers zu kompensieren.

Die Lösung der gestellten Aufgabe wird bei einem Verfahren entsprechend dem Oberbegriff von Anspruch 1 durch die im kennzeichnenden Teil angegebenen Massnahmen erreicht.

Mit dem Verfahren wird erstmals eine selbsttätige exakte Einhaltung der vertikalen Aushubrichtung einer Schlitzwand unter Verwendung eines hydraulischen Schlitzwandgreifers ermöglicht. Hierdurch wird ein zügiger Fortschritt beim Aushub einer Schlitzwand verwirklicht, indem das aufwendige und zeitraubende intermittierende Vermessen der ausgehobenen Schlitzwandpartie sowie eine Nacharbeit unterbleiben und ein ununterbrochen fortschreitender Aushub unter erheblicher Kostenersparnis durchgeführt werden kann.

Eine Ausgestaltung sieht vor, daß eine fallweise Winkelabweichung von der Vertikalen mit einer dem Schlitzwandgreifer zugeordneten Tiefenmeßeinrichtung kombiniert, daraus eine Zuordnung von Abweichung und Tiefe der Schlitzwand errechnet und diese an den Leitstand der Schlitzwandgreiferbedienung signalisiert wird.

Eine Vorrichtung zum exakten Einhalten der vertikalen Aushubrichtung einer Schlitzwand unter Verwendung eines mit einem Bagger zusammenwirkenden hydraulischen Schlitzwandgreifers und eines diesem zugeordneten Führungskörpers, wobei dieser in der Breite der Greiferschaufeln ausgebildet ist und am Kopfende ein Geschirr zum Anhängen an eine Tragseilanordnung oder an ein Teleskopgestänge aufweist, ist nach der Erfindung durch die Merkmale gekennzeichnet: daß der Führungskörper einen äußeren Rahmen bildet, in welchem ein Innenkörper mit daran angelenkten Greiferschaufeln und hydraulischer Betätigungsvorrichtung angeordnet ist; daß der Innenkörper im Führungskörper mittels horizontaler, in Richtung der Schlitzwand angeordneter Lagerzapfen quer zum vertikalen Verlauf der Stützwand schwenkbar angelenkt ist;
daß zwischen dem Führungskörper und dem Innenkörper hydraulische Verschwenkungsmittel vorgesehen sind;
daß am Innenkörper und/oder am Führungskörper ein Detektor zum Überwachen der vertikalen Lage angeordnet ist und der Bagger eine vom Detektor beherrschte Regelvorrichtung zur Betätigung der Verschwenkungsmittel aufweist.

Im Gegensatz zu der bekannten Führung der Greifereinrichtung durch starre Steuerplatten, kann durch die erfindungsgemäß neigungssteuerbare Ausgestaltung des Schlitzwandgreifers eine sehr exakte, feinfühlige und selbsttätige Vertikalsteuerung der Greifervorrichtung verwirklicht werden.

Eine Ausgestaltung sieht vor, daß dem Schlitzwandgreifer eine Tiefenmeßeinrichtung zugeordnet ist und Mittel vorgesehen sind, mit welchen die Anzeige des Lagedetektors und die Anzeige der Tiefenmeßeinrichtung einander zuordenbar sind.
Mit Hilfe dieser Einrichtung kann der den Schlitzwandgreifer bedienende Baggerführer jederzeit erkennen, ob sich die im Aushub befindliche Schlitzwand bei der erreichten Tiefe innerhalb der vorgegebenen Lagetoleranzen befindet, bzw. ob und welche Korrekturen erforderlich sind.

Hierfür sieht eine weitere Ausgestaltung vor, daß der Schwenkeinrichtung und der sie beherrschenden Regeleinrichtung Mittel für einen übergeordneten manuellen Steuereingriff vom Baggerleitstand aus zugeordnet sind, mit deren Hilfe eine Richtungskorrektur des Greifers nach Maßgabe der Anzeige des Detektors möglich ist.

Weiterhin ist vorgesehen, daß als Mittel zum gegenseitigen Verschwenken von Führungskörper und Innenkörper je links und rechts am Rahmen des Führungskörpers eine hydraulische Kolben/Zylinder-Einheit angelenkt ist, die mit einer ebenfalls am Rahmen schwenkbar gelagerten Hebelgelenkanordnung mit einem in hin- und hergehende Schwenkbewegungen versetzbaren Nocken in Wirkungsverbindung steht, wobei dieser in eine U-förmige Führung des Innenkörpers eingreift und diesen nach Maßgabe der Stellung des Nockens relativ zum Führungskörper aus der orthogonalen Lage in eine davon abweichende Schwenklage entsprechend einem Korrekturwinkel verschwenkt.

Die Erfindung wird in schematischen Zeichnungen in bevorzugten Ausführungsformen gezeigt, wobei aus den Zeichnungen weitere vorteilhafte Einzelheiten der Erfindung entnehmbar sind. Es zeigen:
- Figur 1: einen Schlitzwandgreifer in Ansicht aus einer Richtung quer zur Schlitzwand;
- Figur 2: den Schlitzwandgreifer nach Fig. 1 in Seitenansicht aus einer Blickrichtung entlang der Schlitzwand, mit unverschwenkter Stellung von Führungskörper und Innenkörper;
- Figur 3 und Figur 4: je eine Seitenansicht gemäß Fig. 2, jedoch mit in einem Korrekturwinkel α relativ zum Führungskörper verschwenktem Innenkörper;
- Figur 5: eine etwas andere Ausführungsform des Schlitzwandgreifers in Ansicht quer zum Schlitzwandverlauf;
- Figur 6: den Schlitzwandgreifer gemäß Fig. 5 in Seitenansicht aus einer Blickrichtung längs der Schlitzwand.

Der in der Figur 1 dargestellte Schlitzwandgreifer weist einen von einem äußeren Rahmen 12 gebildeten Führungskörper 11 auf. In diesem ist ein Innenkörper 10 mit daran angelenkten Greiferschaufeln 1 und hydraulischer Betätigungsvorrichtung 2 angeordnet. Der Innenkörper 10 ist im Führungskörper 11 mittels horizontaler, in Richtung der Schlitzwand 40 angeordneter Lagerzapfen 20 quer zum vertikalen Verlauf der Schlitzwand 40 schwenkbar angelenkt. Zwischen dem Führungskörper 11 und dem Innenkörper 10 sind hydraulische Verschwenkungsmittel 30 vorgesehen. Weiterhin sind am Innenkörper 10 und/oder am Führungskörper 11 Detektoren 25 zum Überwachen der vertikalen Lage dieser Körper angeordnet. Der bzw. die Detektor(en) 25 stehen über eine Signalleitung mit einer von diesen beherrschten Regelvorrichtung zur Betätigung der Verschwenkungsmittel 30 in ständiger Wirkungsbindung.
Dem Schlitzwandgreifer kann eine Tiefenmeßeinrichtung zugeordnet sein (nicht gezeigt), wobei Mittel vorgesehen sind, mit welchen die Anzeige des Lagedetektors 25 und die Anzeige der Tiefenmeßeinrichtung einander zuordenbar sind. Weiterhin kann sehr vorteilhaft von der Maßnahme Gebrauch gemacht sein, daß den Mitteln 30 zum Verschwenken des Innenkörpers 10 bzw. der sie beherrschenden Regeleinrichtung weitere Mittel für einen übergeordneten manuellen Steuereingriff vom Baggerleitstand aus zugeordnet sind (nicht gezeigt), mit deren Hilfe eine Lagekorrektur des Innenkörpers 10 relativ zum Führungskörper 11 nach Maßgabe der Lageanzeige des Lagedetektors 25 möglich ist.

Als Mittel zum gegenseitigen Verschwenken von Führungskörper 11 und Innenkörper 10 ist je links und rechts am Rahmen 12 des Führungskörpers eine Kolben/Zylinder-Einheit 30 angelenkt, die mit einer ebenfalls am Rahmen 12 schwenkbar gelagerten Hebelgelenkanordnung 32 mit einem daran in hin- und hergehende Schwenkbewegungen versetzbaren Nocken 33 in Wirkungsverbindung steht. Dieser greift in eine U-förmige Führung 34 des Innenkörpers 10 ein und verschwenkt diesen nach Maßgabe der Stellung des Nockens 33 relativ zum Führungskörper 11 aus der in den Figuren 2 und 6 gezeigten orthogonalen Lage in eine davon abweichende Schwenklage entsprechend dem Korrekturwinkel α in den Figuren 3 und 4. Wie aus den Figuren 1, 2, 5 und 6 erkennbar ist, hängt der Schlitzwandgreifer mit seinem Führungskörper 11 in einem Seilgehänge 3. Ein Vergleich der Schlitzwandgreifer nach den Figuren 1 und 5 zeigt geringfügige Unterschiede. Der Greifer nach Figur 5 ist eine vergleichsweise schwerere Ausführung mit einem verstärkten Rahmen 12 des äußeren Führungskörpers 11. Darin ist der Innenkörper 10 in den Lagerzapfen 20 quer zur Schlitzrichtung schwenkbar gelagert. Die hydraulischen Zylinder 30 sind dabei abweichend von der hängenden Anordnung nach den Figuren 1-4 stehend angeordnet. Es handelt sich dabei um eine rein handwerkliche im Ermessen des Konstrukteurs liegende Maßnahme. Ansonsten sind die beiden Ausführungen nach Figur 1 und Figur 5 funktionell gleich.
Entsprechend der Darstellung in Figur 1 ist vorzugsweise der Greiferinnenkörper 10 mit dem Winkelmeßgerät 25 ausgebildet und die Anzeige der Abweichung kann mit einer Tiefenmeßeinrichtung kombiniert werden, so daß die Abweichung auch der entsprechenden Schlitztiefe zugeordnet und am Leitstand angezeigt werden kann. Die Verstellung über das Hebelsystem 32 ist äußerst unkompliziert, bedarf in der Praxis kaum einer Wartung und arbeitet mit großer Genauigkeit. Die Verstellorgane 30 können aus einem Zylinderkörper mit mittigem Zylinderboden bestehen, aus dem unabhängig voneinander zwei Kolbenstangen ausfahrbar sind, von denen die eine am Greiferaußenkörper 11 und die andere am Greiferinnenkörper 10 angelenkt ist. Wie die Figuren 3 und 4 zeigen, kann bei doppelseitig ausgefahrenen Kolbenstangen gemäß Fig. 3 eine Schwenkung in einer Richtung bis zum Winkel α und bei beidseitig eingefahrenen Kolbenstangen eine Verschwenkung in Gegenrichtung bis zum Winkel α ausgeführt werden. Dabei kann die hydraulische Steuerung der Verstellzylinder derart ausgeführt sein, daß sowohl eine stufenlose Verstellung in beiden Richtungen als auch eine definierte Mittelstellung bzw. Neutralstellung vom Geräteführer beliebig angesteuert werden kann.

Der hydraulische Schlitzwandgreifer nach der Erfindung ist mit seiner Gelenkanordnung ein sehr unkompliziertes und robustes Gerät und ermöglicht ein entweder vollautomatisches oder handgesteuertes Korrigieren der Vortriebsrichtung der Greiferschaufeln. Insofern erfüllt die Erfindung in idealer Weise die eingangs gestellte Aufgabe.

## Patentansprüche

1. Verfahren zum exakten Einhalten der vertikalen Aushubrichtung einer Schlitzwand (40) unter Verwendung eines mit einem Bagger zusammenwirkenden hydraulischen Schlitzwandgreifers, dessen vertikale Lage kontinuierlich durch einen Neigungdetektor überwacht wird, dadurch gekennzeichnet, dass der Schlitzwandgreifer mit einem äußeren Führungskörper (11) und einem die Greifervorrichtung aufnehmenden Innenkörper (10), versehen ist, und daß die vertikale Lage des Innenkörpers (10) und/oder des Führungskörpers (11) überwacht und dessen Signale auf eine Regeleinrichtung übertragen werden, welche im Falle einer Abweichung der Körper von der vorgegebenen vertikalen Richtung diese durch eine der Abweichung entgegengesetzt gerichtete Schwenkbewegung des Innenkörpers (10) relativ zum Führungskörper (11) kompensiert.

2. Verfahren nach Anspruch 1, dadurch gekennzeichnet, daß die Regeleinrichtung durch einen übergeordneten manuellen Steuereingriff vom Baggerleitstand aus gesteuert wird.

3. Verfahren nach Anspruch 1, dadurch gekennzeichnet, daß eine Winkelabweichung von der Vertikalen mit einer dem Schlitzwandgreifer zugeordneten Tiefenmeßeinrichtung kombiniert und daraus eine Zuordnung von Abweichung und Tiefe der Schlitzwand (40) errechnet und an den Leitstand des Schlitzwandgreifers signalisiert wird.

4. Vorrichtung zum exakten Einhalten der vertikalen Aushubrichtung einer Schlitzwand (40) mit einem hydraulischen Schlitzwandgreifer und einem diesem zugeordneten Führungskörper (11), wobei dieser in der Breite der Greiferschaufeln (1) ausgebildet ist und am Kopfende ein Geschirr zum Anhängen an eine Tragseilanordnung oder an ein Teleskopgestänge aufweist, gekennzeichnet durch die Merkmale:
- daß der Führungskörper (11) als äußerer Rahmen (12) ausbildet ist, in welchem ein Innenkörper (10) mit daran angelenkten Greiferschaufeln (1) und deren hydraulischer Betätigungsvorrichtung (2) angeordnet ist;
- daß der Innenkörper (10) im Führungskörper (11) mittels horizontaler in Richtung der Schlitzwand (40) angeordneter Lagerzapfen (20) quer zum vertikalen Verlauf der Schlitzwand (40) schwenkbar angelenkt ist;
- daß zwischen dem Führungskörper (11) und dem Innenkörper (10) hydraulische Verschwenkungsmittel (30) vorgesehen sind;
- daß am Innenkörper (10) und/oder am Führungskörper (11) ein Lagedetektor (25) zum Überwachen der vertikalen Lage angeordnet ist und der Bagger eine von diesem beherrschte Regeleinrichtung zur Betätigung der Verschwenkungsmittel (30) aufweist.

5. Vorrichtung nach Anspruch 4, dadurch gekennzeichnet, daß dem Schlitzwandgreifer eine Tiefenmeßeinrichtung zugeordnet ist und Mittel vorgesehen sind, mit welchen die Anzeige des Lagedetektors (25) und die Anzeige der Tiefenmeßeinrichtung einander zuordenbar und an den Leitstand der Schlitzwandgreiferbedienung signalisierbar sind.

6. Vorrichtung nach Anspruch 4, dadurch gekennzeichnet, daß der die Mittel (30) zum Verschwenken des Innenkörpers (10) beherrschenden Regeleinrichtung Mittel für einen übergeordneten manuellen Steuereingriff vom Baggerleitstand aus zugeordnet sind, mit deren Hilfe eine Lagekorrektur des Innenkörpers (10) korrelativ zum Führungskörper (11) nach Maßgabe der Lageanzeige des Lagedetektors (25) durchführbar ist.

7. Vorrichtung nach einem der Ansprüche 4-6, dadurch gekennzeichnet, daß als Mittel zum gegenseitigen Verschwenken von Führungskörper (11) und Innenkörper (10) je links und rechts am Rahmen (12) des Führungskörpers 11 eine hydraulische Kolben/Zylinder-Einheit (30) angelenkt ist, die in einer ebenfalls am Rahmen (12) schwenkbar gelagerten Hebelgelenkanordnung (32) mit einem in hinund hergehende Schwenkbewegungen versetzbaren Nocken (33) in Wirkungsverbindung steht, wobei dieser in eine U-förmige Führung (34) des Innenkörpers (10) eingreift und diesen nach Maßgabe der Stellung des Nockens (33) relativ zum Führungskörper (11) aus der orthogonalen Lage in eine davon abweichende Schwenklage entsprechend einem Korrekturwinkel α verschwenkt.

## Claims

1. A process for exactly holding the vertical excavating direction of a diaphragm wall (40) using a hydraulic diaphragm wall grab cooperating with an excavator, the vertical position of the diaphragm wall grab (1) being continuously supervised by means of an inclination detector, characterized in that said diaphragm wall grab is provided with an outer guide body (11) and an inner body (10) receiving the grab appliance, and that the vertical position of the inner body (10) and/or the guide body (11) are supervised and the signals from the inclination detector (10) are transferred to a control unit which, in case the bodies deviate from the predetermined vertical direction, compensates said deviation by swivelling the inner body (10) relative to the guide body (11) in opposite direction to said deviation.

2. The process according to claim 1 characterized in that the control unit is controlled by an overriding manual regulative operation from the control panel of the excavator.

3. The process according to claim 1 characterized in that an angular deviation from the vertical position is combined with a depth measuring unit allocated to the diaphragm wall grab and that a coordination of deviation and depth of the diaphragm wall (40) is calculated and signalled to the control panel of the diaphragm wall grab.

4. A device for exactly holding the vertical excavating direction of a diaphragm wall (40) having a hydraulic diaphragm wall grab and an associated guide body (11) which is dimensioned according to the width of the grab shovels (1) and is provided at its top with a mounting for suspension to a carrying rope arrangement or to a telescopic rod assembly, characterized by the features:
- that the guide body (11) is formed as outer frame (12) in which an inner body (10) with hinged grab shovels 1 and their hydraulic operating device (2) is arranged;
- that the inner body (10) within the guide body (11) is hinged in transverse direction to the vertical course of the diaphragm wall (40) by means of horizontal journals (20) which are located in the direction of the diaphragm wall (40);
- that hydraulic swivel mechanisms (30) are provided between the guide body (11) and the inner body (10);
- that a position detector (25) to supervise the vertical position is located at the inner body (10) and/or guide body (11), and the excavator is provided with a control unit governed by said detector to operate the swivel mechanisms (30).

5. The device according to claim 4 characterized in that a depth measuring unit is allocated to the diaphragm wall grab and that means are provided with which the indication of the position detector (25) and the indication of the depth measuring unit can be mapped on each other and signalled to the control panel of the diaphragm wall grab operator.

6. The device according to claim 4 characterized in that means for an overriding manual control operation from the control panel of the excavator are allocated to the control unit which governs the means (30) for swivelling the inner body (10), allowing the position of the inner body (10) to be adjusted relative to the guide body (11) in accordance with the position indication of the position detector (25).

7. The device according to any one of claims 4 to 6 characterized in that a hydraulic piston/cylinder-unit (30) is hinged to the left and to the right side of the frame (12) of guide body (11) as means for mutually swivelling the guide body (11) and the inner body (10), said unit interacting with an articulated lever arrangement (32) which is also pivoted at the frame (12) and has a cam (33) which can be set in reciprocating swivelling movements and engages into a U-shaped guidance (34) of the inner body (10) and swivels same in accordance with the position of the cam (33) relative to the guide body (11) from the orthogonal position into a different swivelling position corresponding to an adjustment angle α.

## Revendications

1. Procédé pour le maintien exact de la direction verticale d'une excavation pour un rideau souterrain (40) avec un grappin hydraulique pour rideau souterrain coopérant avec une excavatrice, dont la position verticale est surveillée en continu par un détecteur d'inclinaison, caractérisé en ce que le grappin pour rideau souterrain est doté d'un corps extérieur de guidage (11) et d'un corps intérieur (10) logeant le dispositif à grappin, en ce que la position verticale du corps intérieur (10) et/ou du corps de guidage (11) est surveillée, et en ce que ces signaux sont transmis à un dispositif de régulation qui, en cas d'écart des corps par rapport à la direction verticale prescrite, compense celui-ci par un déplacement d'inclinaison, dirigé dans le sens opposé à l'écart, du corps intérieur (10) par rapport au corps de guidage (11).

2. Procédé selon la revendication 1, caractérisé en ce que le dispositif de régulation est commandé depuis le poste de commande de l'excavatrice par une action manuelle prioritaire de commande.

3. Procédé selon la revendication 1, caractérisé en ce qu'un écart angulaire par rapport à la verticale est combiné avec un dispositif de mesure de profondeur associé au grappin pour rideau souterrain, et qu'une combinaison entre l'écart et la profondeur du rideau souterrain (40) en est calculée et signalée au poste de commande du grappin pour rideau souterrain.

4. Dispositif pour le maintien exact de la direction verticale d'une excavation pour rideau souterrain (40) avec un grappin hydraulique pour rideau souterrain et un corps de guidage (11) associé à celui-ci, lequel corps de guidage est réalisé à la largeur des griffes (1) du grappin et présente à son extrémité de tête un agrès pour la suspension à un agencement de câble de support ou à une tringle télescopique, caractérisé par les caractéristiques :
- le corps de guidage (11) est configuré comme cadre extérieur (12) dans lequel est disposé un corps intérieur (10) sur lequel des griffes (1) de grappin et leur dispositif hydraulique d'actionnement sont articulés;
- le corps intérieur (10) est articulé dans le corps de guidage (11) au moyen de tourillons horizontaux de montage (20) disposés dans la direction du rideau souterrain (40), de manière à pouvoir s'incliner transversalement par rapport à l'extension verticale du rideau souterrain (40);
- des moyens hydrauliques d'inclinaison (30) sont prévus entre le corps de guidage (11) et le corps intérieur (10);
- un détecteur de position (25), pour la surveillance de la position verticale, est disposé sur le corps intérieur (10) et/ou sur le corps de guidage (11), et l'excavatrice présente un dispositif de régulation commandé par ce détecteur de position, pour l'actionnement des moyens d'inclinaison (30).

5. Dispositif selon la revendication 4, caractérisé en ce qu'un dispositif de mesure de profondeur est associé au grappin pour rideau souterrain et en ce qu'il est prévu des moyens qui permettent de conjuguer mutuellement l'affichage du détecteur de position (25) et l'affichage du dispositif de mesure de profondeur et de les signaler au poste de commande du grappin pour rideau souterrain.

6. Dispositif selon la revendication 4, caractérisé en ce qu'au dispositif de régulation commandant les moyens d'inclinaison (30) du corps intérieur (10) sont associés des moyens en vue d'une action de commande manuelle prioritaire depuis le poste de commande de l'excavatrice, lesquels moyens permettent, en fonction de l'affichage de la position détectée par le détecteur de position (25), d'effectuer une correction de position du corps intérieur (10) par rapport au corps de guidage (11).

7. Dispositif selon l'une des revendications 4 à 6, caractérisé en ce que comme moyen pour l'inclinaison mutuelle du corps de guidage (11) et du corps intérieur (10), à gauche et à droite, une unité à piston et cylindre hydraulique (30), qui est en communication d'action, dans un agencement à levier articulé (32) monté de manière pivotante sur le cadre (12) et comportant une came (33) qui peut être ajustée par des mouvements d'inclinaison en va et vient, est articulée sur le cadre (12) du corps de guidage (11), laquelle came s'engage dans un guide (34) en forme de U du corps intérieur (10) et, en fonction de la position de la came (33) par rapport au corps de guidage (11), incline ce corps intérieur depuis la position orthogonale jusque dans une position oblique qui s'écarte de celle-ci d'un angle de correction α.
